# EUROPÄISCHE PATENTANMELDUNG

(11) **EP 1 750 074 A1**
(43) Veröffentlichungstag der Anmeldung: **07.02.2007**
(21) Anmeldenummer: 05018565.1
(22) Anmeldetag: 26.08.2005
(51) Int. Cl.: F25J 3/04

(54) **Verfahren und Vorrichtung zur Tieftemperaturzerlegung von Luft**

(30) Priorität: 02.08.2005 DE 102005036306
(71) Anmelder: Linde Aktiengesellschaft, 65189 Wiesbaden (DE)
(72) Erfinder: Alekseev, Alexander, Dr., 57548 Kirchen (DE)
(74) Vertreter: Imhof, Dietmar

(57) **Zusammenfassung**

Das Verfahren und die Vorrichtung dienen zur Tieftemperaturzerlegung von Luft in einem DestilIiersäulen-System zur Stickstoff-Sauerstoff-Trennung, das eine Hochdrucksäule (2), eine Niederdrucksäule (3) aufweist. Ein Einsatzluftstrom (1) wird verdichtet, gereinigt, abgekühlt und unter einem Druck von 10 bar oder mehr, insbesondere von 12 bar oder mehr, der Hochdrucksäule (2) zugeführt. Eine erste, sauerstoffangereicherte Fraktion (5) und zweite, stickstoffangereicherte Fraktion (13) werden aus der Hochdrucksäule (2) entnommen, entspannt (7) und in die Niederdrucksäule (3) eingeleitet. Der Niederdrucksäule (3) wird eine Sauerstofffraktion (17,18) entnommen und als gasförmiges Sauerstoff-Druckprodukt gewonnen. Eine dritte, flüssige Fraktion aus der Hochdrucksäule wird in einen ersten Kondensator-Verdampfer (20) eingeleitet und mindestens teilweise verdampft. Mindestens ein Tell des in dem ersten Kondensator-Verdampfer (20) erzeugten Dampfs wird in die Hochdrucksäule (2) eingeleitet. Ein Kreislauffluid (26,29) wird in einem Kreislaufverdichter (27) verdichtet. Das verdichtete Kreislauffluid (19) wird in dem ersten Kondensator-Verdampfer (20) mindestens teilweise verflüssigt. Das Kreisauffluid (24',26) wird stromaufwärts des Kreislaufverdichters (27) aus einem zweiten Kondensator-Verdampfer (30) entnommen. Das in dem ersten Kondensator-Verdampfer (20) erzeugte flüssige Kreislauffluid (21) wird mindestens zum Tell in den zweiten Kondensator-Verdampfer (30) zurückgeleitet und dort in indirektem Wärmeaustausch mit einer vierten, gasförmigen Fraktion aus der Hochdrucksäule (2) mindestens teilweise verdampft. Dabei weist die vierte Fraktion einen höheren Stickstoffgehalt als die dritte Fraktion auf.

## Beschreibung

Die Erfindung betrifft ein Verfahren zur Tieftemperaturzerlegung von Luft gemäß dem Oberbegriff des Anspruchs 1.

Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt. Das Destilliersäulen-System zur Stickstoff-Sauerstoff-Trennung der Erfindung kann als Einsäulensystem zur Stickstoff-Sauerstoff-Trennung ausgebildet sein, als Zweisäulensystem (zum Beispiel als klassisches Linde-Doppelsäulensystem), oder auch als Drei- oder Mehrsäulensystem. Zusätzlich zu den Kolonnen zur Stickstoff-Sauerstoff-Trennung können weitere Vorrichtungen zur Gewinnung anderer Luftkomponenten, insbesondere von Edelgasen vorgesehen sein, beispielsweise eine Argongewinnung.

Unter "Druckprodukt" wird hier ein Produktstrom verstanden, der unter einem Druck abgegeben wird, der deutlich über dem Atmosphärendruck liegt und insbesondere höher als der Betriebsdruck der Niederdrucksäule, beispielsweise höher als der Druck der Hochdrucksäule ist.

Der "Einsatzluftstrom" kann, muss aber nicht, der einzige Einsatzstrom des Destilliersäulen-Systems zur Stickstoff-Sauerstoff-Trennung sein. Er wird vorzugsweise gasförmig in die Hochdrucksäule eingeleitet. Ein oder mehrere weitere Luftströme können beispielsweise direkt in die Niederdrucksäule eingeleitet und/oder vor ihrer Einführung in das Destilliersäulen-System zur Stickstoff-Sauerstoff-Trennung verflüssigt werden, insbesondere bei so genannten Innenverdichtungsverfahren.

Es ist vor allem an Luftzerlegungsanlagen gedacht, die aus bestimmten Gründen mit höheren Arbeitsdrücken als gewöhnlich betrieben werden, zum Beispiel Luftzerlegungsanlagen für IGCC-Verfahren (IGCC = Integrated Gasification Combined-Cycle), bei welchen die Luft mit einem Druck von mehr als 12 bar von der Kraftanlage zur Verfügung gestellt wird und die Produkte der Luftzerlegungsanlage (Sauerstoff und Stickstoff) bei höheren Drücken gebraucht werden. Betroffen sind auch andere Luftzerlegungsanlagen großer Leistung (mehr als 70.000 Nm³/h Sauerstoff), bei denen die volumetrischen Durchflüsse durch höhere Drücke reduziert werden, was zu einer besseren Kompaktheit der einzelnen Hardwarekomponenten und der Gesamtanlage führt.

Hierbei werden insbesondere zwei Verfahrenstypen angewendet:

Ein Zweisäulenverfahren, insbesondere ein klassisches Doppelsäulenverfahren, weist ein Destilliersäulen-System zur Stickstoff-Sauerstoff-Trennung mit zwei Kolonnen, einer Hochdrucksäule und einer Niederdrucksäule auf. Die Zerlegung geschieht in zwei Schritten. Zuerst wird die Luft in der Hochdrucksäule hauptsächlich in zwei flüssige Fraktionen zerlegt, in eine erste, die im Vergleich zur Luft etwas sauerstoffreicher ist (Rohsauerstoff mit 34 bis 42 mol-% Sauerstoff), und in eine zweite, die zum größten Teil aus Stickstoff besteht (die Konzentrationen von Sauerstoff, Argon und restlichen Luftbestandsteilen sind kleiner 5 mol-%). Danach werden beide flüssigen Fraktionen unterkühlt, auf den niedrigeren Druck entspannt und in die Niederdrucksäule geleitet. Die Stickstoff-Flüssigkeit (auch Wasch-LIN genannt) wird am oberen Ende der Säule eingespeist, der Rohsauerstoff etwa in der Mitte. In der Niederdrucksäule läuft das Trennverfahren weiter, dabei wird hauptsächlich die sauerstoffreichere Fraktion weiter in ihre Bestandteile zerlegt, sodass die Niederdrucksäule am Ende beinahe reinen Stickstoff (im oberen Teil) und praktisch reinen Sauerstoff (im unteren Teil) liefert.

Bei den so genannten Dreisäulenverfahren ist der Zerlegungsvorgang in drei Schritte unterteilt. Der erste Schritt ist mit dem ersten Schritt des Doppelsäulenverfahrens identisch: Die Luft wird in zwei Flüssigfraktionen zerlegt, eine stickstoff- und eine sauerstoffreichere. Die Stickstofffraktion wird ebenfalls auf den Niederdruck entspannt und oben in die Niederdrucksäule eingeleitet. Die sauerstoffreichere Fraktion wird auf einen mittleren Druck entspannt und in eine zusätzliche dritte Säule geleitet und dort wieder in zwei weitere Fraktionen (eine etwas sauerstoffreicher als die andere) zerlegt. Erst danach werden diese Fraktionen auf den Niederdruck entspannt und in die Niederdrucksäule geleitet. In der Niederdrucksäule läuft das Trennverfahren weiter, die beiden sauerstoffreichen Fraktionen werden weiter zerlegt.

Die Effizienz all dieser Verfahren wird durch den Sauerstoffanteil in den stickstoffreicheren Fraktionen am oberen Ende der Niederdrucksäule bestimmt. Ist die Konzentration von Sauerstoff groß, so geht viel Sauerstoff mit diesen Produkten verloren. Deswegen muss man mehr Luft in der Anlage verarbeiten, um auf gleiche Sauerstoffproduktmenge zu kommen. Die zusätzliche Luftmenge muss verdichtet werden und führt somit zu einem erhöhten Energieverbrauch.

Deswegen ist es wichtig, die Sauerstoffkonzentration in Stickstoffprodukten möglichst gering zu halten. Die Reinheit von Stickstoffprodukten (aus der Niederdrucksäule) wird bei allen oben genannten Verfahren im Wesentlichen durch die Reinheit der Stickstofffraktion aus der Hochdrucksäule bestimmt, da diese in die Niederdrucksäule ganz oben aufgegeben wird. Deswegen ist es vorteilhaft, das Verfahren so zu gestalten, dass die Konzentration von Sauerstoff in der Stickstofffraktion der Hochdrucksäule möglichst gering ist.

Aus Sicht der Thermodynamik sind Sauerstoff und Stickstoff sehr ähnliche Stoffe. (Beide bestehen zum Beispiel aus zweiatomigen Molekülen, ihre normalen Siedetemperaturen unterscheiden sich nur um 14K.) Bei höheren Drücken sind Unterschiede in thermodynamischen Eigenschaften des Sauerstoffs und Stickstoffs noch deutlich weniger ausgeprägt als bei niedrigeren. Deswegen ist es schwieriger, diese Stoffe bei höheren Drücken von einander zu trennen als bei niedrigeren. Die Stickstofffraktion einer solchen Anlage enthält deutlich mehr Sauerstoff, welcher schließlich mit Stickstoffprodukten verloren geht, der Energieverbrauch von Hochdruck-Luftzerlegungsanlagen steigt im Vergleich zu Niederdruck-Anlagen.

Der Erfindung liegt die Aufgabe zugrunde, ein Verfahren der eingangs genannten Art anzugeben, das wirtschaftlich besonders günstig betrieben werden kann und insbesondere einen relativ niedrigen Energieverbrauch aufweist.

Diese Aufgabe wird dadurch gelöst, dass die Hochdrucksäule mittels eines Wärmepumpenkreislaufs beheizt wird, indem eine erste flüssige Fraktion aus der Hochdrucksäule in einen ersten Kondensator-Verdampfer eingeleitet und mindestens teilweise verdampft wird, mindestens ein Teil des in dem ersten Kondensator-Verdampfer erzeugten Dampfs in die Hochdrucksäule eingeleitet wird und ein Kreislauffluid in einem Kreislaufverdichter verdichtet und das verdichtete Kreislauffluid in dem Kondensator-Verdampfer mindestens teilweise verflüssigt wird.

Für den Betrieb des Kreislaufs gibt es im Rahmen der Erfindung zwei Varianten, einen offenen oder einen geschlossenen Kreislauf:
- In der ersten Variante wird das Kreislauffluid stromaufwärts des Kreislaufverdichters aus der Hochdrucksäule entnommen, vorzugsweise aus deren oberem Bereich, und das in dem ersten Kondensator-Verdampfer erzeugte flüssige Kreislauffluid wird mindestens teilweise in die Hochdrucksäule eingeleitet.
- Gemäß der zweiten Variante wird das Kreislauffluid stromaufwärts des Kreislaufverdichters aus einem zweiten Kondensator-Verdampfer entnommen und das in dem ersten Kondensator-Verdampfer erzeugte flüssige Kreislauffluid wird mindestens zum Teil in den zweiten Kondensator-Verdampfer zurückgeleitet und dort in indirektem Wärmeaustausch mit einer vierten, gasförmigen Fraktion aus der Hochdrucksäule mindestens teilweise verdampft. Dabei weist die vierte Fraktion einen höheren Stickstoffgehalt als die dritte Fraktion auf und wird bei dem indirekten Wärmeaustausch mindestens teilweise verflüssigt.

Grundsätzlich ist auch eine Kombination der beiden Varianten - geschlossener und offener Kreislauf - möglich.

Die dritte Fraktion, die in den ersten Kondensator-Verdampfer eingeleitet wird, stammt vorzugsweise aus dem unteren Bereich der Hochdrucksäule, beispielsweise von deren Sumpf. Sie kann, muss aber nicht, die gleiche Zusammensetzung wie die erste (sauerstoffangereicherte) Fraktion haben, die in die Niederdrucksäule übergeleitet wird. Der erste Kondensator-Verdampfer kann außerhalb oder innerhalb der Hochdrucksäule angeordnet sein und beispielsweise als deren Sumpfverdampfer ausgebildet sein.

Die vierte Fraktion, die gemäß der zweiten Variante in dem zweiten Kondensator-Verdampfer verflüssigt wird, stammt aus dem oberen Bereich der Hochdrucksäule, beispielsweise von deren Kopf. Sie kann, muss aber nicht, die gleiche Zusammensetzung wie die zweite (stickstoffangereicherte) Fraktion haben, die in die Niederdrucksäule übergeleitet wird. Der erste Kondensator-Verdampfer kann außerhalb oder innerhalb der Hochdrucksäule angeordnet sein und beispielsweise als deren Kopfkondensator ausgebildet sein.

Sowohl bei der ersten als auch bei der zweiten Variante weist die Hochdrucksäule vorzugsweise einen üblichen Hauptkondensator als Kopfkühlung auf, über den Niederdrucksäule und Hochdrucksäule in Wärmeaustauschbeziehung stehen.

Durch die Beheizung der Hochdrucksäule mittels des ersten (unteren) Kondensator-Verdampfers und der Erhöhung der Rücklaufmenge durch Einspeisung verflüssigten Kreislauffluids (in der ersten Variante) beziehungsweise durch Kühlung mittels des zweiten Kondensator-Verdampfers (in der zweiten Variante) wird der Umsatz in der Hochdrucksäule erhöht. Die Sauerstoffkonzentration in der stickstoffreichen Fraktion (Wasch-LIN) der Hochdrucksäule wird reduziert und schließlich die Sauerstoffausbeute der Anlage erhöht. Dadurch wird die Menge der benötigten Luft geringer. Der Kreislaufverdichter verbraucht zwar etwas Energie, jedoch ist dieser Energieverbrauch dank des relativ niedrigen Verdichtungsverhältnisses von beispielsweise 1,3 bis 2 am Kreislaufverdichter verhältnismäßig gering verglichen mit der Reduzierung der Antriebsleistung des Hauptluftverdichters zur Verdichtung der Einsatzluft, sodass der Gesamtenergieverbrauch der Anlage reduziert wird.

Vorzugsweise wird der Einsatzluftstrom der Hochdrucksäule an einer Zwischenstelle zugeführt.

Im Falle des offenen Kreislaufs wird das Kreislauffluid natürlich durch die entsprechende Fraktion der Hochdrucksäule gebildet, vorzugsweise durch dessen Kopfstickstoff. Bei der zweiten Variante kann ein geschlossener Kreislauf eingesetzt und damit grundsätzlich jedes beliebige Kreislauffluid eingesetzt werden. Vorzugsweise wird Kreislauffluid durch Stickstoff, Luft, Argon oder durch ein Gemisch von Luftbestandteilen gebildet.

Bei dem erfindungsgemäßen Verfahren braucht der Kreislaufverdichter nur ein relativ geringes Druckverhältnis zu überwinden. Er kann daher in vielen Fällen ohne Verbrauch externer Energie angetrieben werden, indem er mit einer Entspannungsmaschine, insbesondere einer Entspannungsturbine gekoppelt wird. In diesem Fall wird ein Prozessstrom der Luftzerlegung in einer Entspannungsmaschine arbeitsleistend entspannt und mindestens ein Teil der dabei gewonnenen mechanischen Energie zum Antrieb des Kreislaufverdichters genutzt.

Bei dem "Prozessstrom" kann es sich einen Teil einer Einsatzfraktion des Destilliersäulen-Systems zur Stickstoff-Sauerstoff-Trennung oder um einen Strom handeln, der aus dem Destilliersäulen-System zur Stickstoff-Sauerstoff-Trennung entnommen wird. Beispielsweise kann der Prozessstrom durch ein Gas aus der Niederdrucksäule, beispielsweise Stickstoff vom Kopf oder Unrein-Stickstoff von einer Zwischenstelle, (Restgasturbine) oder durch Luft, die auf den Betriebsdruck der Niederdrucksäule oder der Hochdrucksäule entspannt wird, (Niederdruck- oder Mitteldruckturbine) gebildet werden.

Die Vorteile des erfindungsgemäßen Luftzerlegungsprozesses kommen insbesondere im Zusammenhang mit einer Gasturbinen-Anlage, beispielsweise im Rahmen von IGCC zur Geltung. Hierbei wird in einer Gasturbinen-Einheit, die einen Gasturbinen-Verdichter, eine Gasturbinen-Brennkammer und einen Gasturbinen-Expander aufweist, Energie erzeugt, und mindestens ein Teil der in dem Gasturbinen-Verdichter verdichteten Luft wird als Einsatzluftstrom der Hochdrucksäule zugeleitet. Grundsätzlich kann die gesamte Einsatzluft für den Luftzerleger von dem Gasturbinen-Verdichter geliefert werden (Vollintegration). Alternativ wird ein Teil der Einsatzluft von einem separaten Luftverdichter geliefert, der nicht mit der Gasturbine gekoppelt ist (Teilintegration).

Vorzugsweise wird das Sauerstoff-Druckprodukt in eine Vergasungseinheit eingeleitet, die den Brennstoff für die Gasturbinen-Brennkammer erzeugt. Auch der Stickstoff aus dem Destilliersäulen-System zur Stickstoff-Sauerstoff-Trennung kann genutzt werden, indem er verdichtet und der Gasturbinen-Brennkammer und/oder dem Gasturbinen-Expander zugeleitet wird.

Vorzugsweise wird das Destilliersäulen-System zur Stickstoff-Sauerstoff-Trennung der Erfindung als reine Gasanlage betrieben, das heißt es werden keine oder nur wenige Flüssigprodukte erzeugt. Insbesondere werden mindestens 80 mol-%, insbesondere mindestens 90 mol-% der Produkte des Destilliersäulen-Systems zur Stickstoff-Sauerstoff-Trennung als gasförmige Produkte gewonnen.

Die Vorteile des erhöhten Betriebsdrucks kommen vor allem dann zum Tragen, wenn ein großer Teil der Produkte in Form von Druckprodukten gewonnen wird, also mindestens 60 mol-%, vorzugsweise mindestens 80 mol-%, höchst vorzugsweise mindestens 90 mol-%.

Die Erfindung betrifft außerdem eine Vorrichtung zur Tieftemperaturzerlegung von Luft gemäß Patentanspruch 10.

Die Erfindung sowie weitere Einzelheiten der Erfindung werden im Folgenden anhand von in den Zeichnungen vereinfacht dargestellten Ausführungsbeispielen näher erläutert. Hierbei zeigen:
- Figur 1: ein Ausführungsbeispiel für die Variante der Erfindung mit offenem Kreislauf und
- Figur 2: ein Ausführungsbeispiel für die Variante der Erfindung mit geschlossenem Kreislauf.

In den Zeichnungen ist nur ein Ausschnitt des Gesamtprozesses zu sehen. Zum Beispiel sind übliche Maßnahmen zur Luftverdichtung (beispielsweise in einem Gasturbinen-Verdichter) und zur Luftreinigung, sowie der Hauptwärmetauscher zur Abkühlung der Einsatzluft oder die Verfahrensschritte zur Erzeugung oder Zuführung von Verfahrenskälte nicht dargestellt.

In dem Ausführungsbeispiel der Figur 1 wird Luft unter einem Druck von mindestens 10 bar, vorzugsweise 10 bis 25 bar, höchst vorzugsweise etwa 20 bar als "Einsatzluftstrom" 1 in die Hochdrucksäule 2 eines Destilliersäulen-Systems zur Stickstoff-Sauerstoff-Trennung eingeleitet, das außerdem eine Niederdrucksäule 3 und einen Hauptkondensator 4 aufweist. Über den Hauptkondensator 4 stehen Niederdrucksäule und Hochdrucksäule in Wärmeaustauschbeziehung. Die Einspeisestelle befindet sich einige Böden oberhalb des Sumpfs der Hochdrucksäule 2. Vorzugsweise sind unterhalb dieser Einspeisestelle noch 4 bis 20 praktische beziehungsweise theoretische Böden. (Für den Fall, dass in dem betreffenden Abschnitt ausschließlich praktische Böden als Stoffaustauschelemente verwendet werden, gelten die Angaben in praktischen Bodenzahlen; falls Packung, Füllkörper oder Kombinationen verschiedener Typen von Stoffaustauschelementen eingesetzt werden, sind die Angaben in theoretischen Bodenzahlen anzuwenden.)

In der Hochdrucksäule 2 wird die Luft in Stickstoff am Kopf und in sauerstoffangereicherte Flüssigkeit im Sumpf getrennt. Ein Teil der Sumpfflüssigkeit wird als "erste, sauerstoffangereicherte Fraktion" 5 entnommen, in einem Unterkühlungs-Gegenströmer 6 abgekühlt, mittels eines Drosselventils 7 entspannt und der Niederdrucksäule 3 an einer Zwischenstelle zugeführt. Der gasförmige Kopfstickstoff 8 der Hochdrucksäule 2 wird zu einem Teil 9 in den Verflüssigungsraum des Hauptkondensators 4 geführt und dort im Wesentlichen vollständig zu flüssigem Stickstoff 10 kondensiert. Mindestens ein Teil 11 davon wird auf den Kopf der Hochdrucksäule 2 aufgegeben. Ein geringe Menge 12 kann bei Bedarf als Flüssigprodukt gewonnen werden. Über Leitung 13 wird ein Teil des Flüssigstickstoffs vom Kopf der Hochdrucksäule als "zweite, stickstoffangereicherte Fraktion" wieder abgezogen, in dem Unterkühlungs-Gegenströmer 6 abgekühlt, mittels eines Drosselventils 14 entspannt und der Niederdrucksäule 3 am Kopf zugeführt.

Der Niederdrucksäule werden reiner Stickstoff 15 am Kopf und Unrein-Stickstoff 16 an einer Zwischenstelle, sowie gasförmiger Sauerstoff 17 und flüssiger Sauerstoff 18 am Sumpf als Produkte entnommen.

Die flüssig aus dem Destilliersäulen-System zur Stickstoff-Sauerstoff-Trennung entnommenen Produkte 12, 18 können mindestens zum Teil als Flüssigprodukte abgegeben werden, wenn dafür Bedarf besteht. Günstiger ist es jedoch, mindestens eines davon - gegebenenfalls zusätzlich zu den gasförmig entnommenen Strömen - mittels einer Innenverdichtung als gasförmige Druckprodukte zu gewinnen. Dazu wird die Flüssigkeit auf etwa den Produktdruck gebracht und gegen einen entsprechend hoch verdichteten Wärmeträger verdampft beziehungsweise - bei überkritischem Druck - pseudo-verdampft. Als Wärmeträger kann zum Beispiel ein Teilstrom der Einsatzluft eingesetzt werden.

Gemäß der ersten Variante wird ein Kreislauffluid 26/29 in einem Kreislaufverdichter 27 mit Nachkühler 28 um einen Faktor 1.6 bis 1,7 verdichtet, in einem Kreislauf-Wärmetauscher 25 auf etwa Taupunkt abgekühlt und in den Verflüssigungsraum eines "ersten Kondensator-Verdampfers" 20 eingeleitet, der in dem Beispiel als Sumpfverdampfer der Hochdrucksäule 2 ausgebildet und im Inneren der Hochdrucksäule angeordnet ist. Das Kreislauffluid wird dort im Wesentlichen vollständig verflüssigt. Flüssiges Kreislauffluid 21 wird in einem weiteren Unterkühlungs-Gegenströmer 22 abgekühlt, auf Niederdrucksäulendruck entspannt (23) und schließlich als auf den Kopf der Hochdrucksäule 2 aufgegeben. Das verflüssigte Kreislauffluid erhöht somit die in der Hochdrucksäule verfügbare Rücklaufmenge über die im Hauptkondensator 4 erzeugte Flüssigkeitsmenge hinaus.

Das Kreislauffluid 26/29/19 wird in dem Ausführungsbeispiel durch gasförmigen Stickstoff vom Kopf der Hochdrucksäule gebildet. Dieser wird über die Leitungen 8 und 24 abgezogen und in dem weiteren Unterkühlungs-Gegenströmer 22 und dem Kreislauf-Wärmetauscher 25 auf etwa Umgebungstemperatur angewärmt.

In den Verdampfungspassagen des Sumpfverdampfers 20 wird ein Teil der Sumpfflüssigkeit der Hochdrucksäule 2 als die "dritte, flüssige Fraktion" verdampft und strömt gasförmig zurück in die Hochdrucksäule. Hierdurch wird die aufsteigende Dampfmenge über die gasförmig eingespeiste Luftmenge 1 hinaus erhöht. Durch den stärkeren Umsatz in der Hochdrucksäule 2 wird die Reinheit des Kopfstickstoffs verbessert. Damit erhöht sich auch die Reinheit der Stickstofffraktionen 15 und 16 aus der Niederdrucksäule und somit die Ausbeute an Sauerstoffprodukt 17/18.

In Figur 2 tragen die Verfahrensschritte und Bauteile, welche denjenigen der Figur 1 entsprechen, dieselben Bezugszeichen wie dort. Im Folgenden werden lediglich die Unterschiede zu Figur 1 erläutert.

Das Ausführungsbeispiel der Figur 2 weist als Vertreter der zweiten Variante der Erfindung einen weiteren Kondensator 30 auf, den "zweiten Kondensator-Verdampfer". Er ist in dem Beispiel unmittelbar am Kopf im Inneren der Hochdrucksäule 2 angeordnet. Das Kreislaufverdichter wird hier über Leitung 24' nicht aus dem Inneren der Hochdrucksäule 2 abgezogen, sondern aus dem Verdampfungsraum des Kondensators 30. Außerdem wird das im Sumpfverdampfer 20 verflüssigte Kreislauffluid 21 stromabwärts des weiteren Unterkühlungs-Gegenströmers und des Drosselventils 23' nicht ins Innere der Hochdrucksäule 2 eingeleitet, sondern wiederum in den Verdampfungsraum des zweiten Kondensator-Verdampfers 20. Im Verflüssigungsraum des zweiten Kondensator-Verdampfers 20 wird gasförmiger Kopfstickstoff der Hochdrucksäule 2 als "vierte, gasförmige Fraktion" verflüssigt und steht damit als zusätzlicher Rücklauf zur Verfügung. Für den geschlossenen Kreislauf in Figur 2 wird zwar ein zusätzlicher Wärmetauscher benötigt; allerdings kann dadurch die chemische Zusammensetzung des Kreislauffluids frei gewählt werden und ist nicht auf Stickstoff in der am Kopf der Hochdrucksäule 2 vorliegenden Reinheit beschränkt. Alternativ kann zum Beispiel ein anderes Luftgas oder jedes Gemisch von Luftgasen eingesetzt werden.

In beiden Ausführungsbeispielen kann der Kreislaufverdichter 27 mittels externer Energie, beispielsweise über einen Elektromotor, angetrieben werden. Alternativ ist der Kreislaufverdichter 27 mechanisch mit einer Entspannungsturbine gekoppelt, in der ein Prozessstrom der Luftzerlegung arbeitsleistend entspannt wird, um Kälte für den Ausgleich von Austauschverlusten und gegebenenfalls zur Produktverflüssigung zu erzeugen.

Jedes der beiden Ausführungen kann durch eines oder mehrere der folgenden Merkmale variiert werden:
- Integration des Kreislauf-Wärmetauschers 25 in den (in den Zeichnungen nicht dargestellten) Hauptwärmetauscher
- Einsatz eines Kaltverdichters als Kreislaufverdichter

## Patentansprüche

1. Verfahren zur Tieftemperaturzerlegung von Luft in einem Destilliersäulen-System zur Stickstoff-Sauerstoff-Trennung, das eine Hochdrucksäule (2), eine Niederdrucksäule (3) aufweist, wobei bei dem Verfahren
- ein Einsatzluftstrom (1) verdichtet, gereinigt, abgekühlt und unter einem Druck von 10 bar oder mehr, insbesondere von 12 bar oder mehr, der Hochdrucksäule (2) zugeführt wird,
- eine erste, sauerstoffangereicherte Fraktion (5) aus der Hochdrucksäule (2) entnommen, entspannt (7) und in die Niederdrucksäule (3) eingeleitet wird,
- eine zweite, stickstoffangereicherte Fraktion (13) aus der Hochdrucksäule (2) entnommen, entspannt (14) und in die Niederdrucksäule (3) eingeleitet wird,
- der Niederdrucksäule (3) eine Sauerstofffraktion (17, 18) entnommen und als gasförmiges Sauerstoff-Druckprodukt gewonnen wird,
**dadurch gekennzeichnet, dass**
- eine dritte, flüssige Fraktion aus der Hochdrucksäule in einen ersten Kondensator-Verdampfer (20) eingeleitet und mindestens teilweise verdampft wird,
- mindestens ein Teil des in dem ersten Kondensator-Verdampfer (20) erzeugten Dampfs in die Hochdrucksäule (2) eingeleitet wird und
- ein Kreislauffluid (26, 29) in einem Kreislaufverdichter (27) verdichtet und das verdichtete Kreislauffluid (19) in dem ersten Kondensator-Verdampfer (20) mindestens teilweise verflüssigt wird,
und dass
- das Kreislauffluid (24, 26) stromaufwärts des Kreislaufverdichters (27) aus der Hochdrucksäule (2) entnommen und das in dem ersten Kondensator-Verdampfer (20) erzeugte flüssige Kreislauffluid (21) mindestens teilweise in die Hochdrucksäule (2) eingeleitet wird,
oder
- das Kreislauffluid (24', 26) stromaufwärts des Kreislaufverdichters (27) aus einem zweiten Kondensator-Verdampfer (30) entnommen, das in dem ersten Kondensator-Verdampfer (20) erzeugte flüssige Kreislauffluid (21) mindestens zum Teil in den zweiten Kondensator-Verdampfer (30) zurückgeleitet wird und dort in indirektem Wärmeaustausch mit einer vierten, gasförmigen Fraktion aus der Hochdrucksäule (2) mindestens teilweise verdampft wird, wobei die vierte Fraktion einen höheren Stickstoffgehalt als die dritte Fraktion aufweist.

2. Verfahren nach Anspruch 1, **dadurch gekennzeichnet, dass** der Einsatzluftstrom (1) der Hochdrucksäule (2) an einer Zwischenstelle zugeführt wird.

3. Verfahren nach Anspruch 1 oder 2, **dadurch gekennzeichnet, dass** Kreislauffluid (19, 24, 24', 26, 29) durch Stickstoff, Luft, Argon oder ein Gemisch von Luftbestandteilen gebildet wird.

4. Verfahren nach einem der Ansprüche 1 bis 3, **dadurch gekennzeichnet, dass** ein Prozessstrom des Destilliersäulen-Systems zur Stickstoff-Sauerstoff-Trennung in einer Entspannungsmaschine arbeitsleistend entspannt wird und mindestens ein Teil der dabei gewonnenen mechanischen Energie zum Antrieb des Kreislaufverdichters (27) genutzt wird.

5. Verfahren nach einem der Ansprüche 1 bis 4, **dadurch gekennzeichnet, dass** in einer Gasturbinen-Einheit, die einen Gasturbinen-Verdichter, eine Gasturbinen-Brennkammer und einen Gasturbinen-Expander aufweist, Energie erzeugt wird, wobei mindestens ein Teil der in dem Gasturbinen-Verdichter verdichteten Luft als Einsatzluftstrom (1) der Hochdrucksäule (2) zugeleitet wird.

6. Verfahren nach Anspruch 5, **dadurch gekennzeichnet, dass** das Sauerstoff-Druckprodukt in eine Vergasungseinheit eingeleitet, in der Vergasungseinheit ein Brennstoff erzeugt und der in der Vergasungseinheit erzeugte Brennstoff in die Gasturbinen-Brennkammer eingeleitet wird.

7. Verfahren nach Anspruch 5 oder 6, **dadurch gekennzeichnet, dass** dem Destilliersäulen-System zur Stickstoff-Sauerstoff-Trennung ein Stickstoffprodukt entnommen, verdichtet und der Gasturbinen-Brennkammer und/oder dem Gasturbinen-Expander zugeleitet wird.

8. Verfahren nach einem der Ansprüche 1 bis 7, **dadurch gekennzeichnet, dass** mindestens 80 mol-%, insbesondere mindestens 90 mol-% der Produkte des Destilliersäulen-Systems zur Stickstoff-Sauerstoff-Trennung als gasförmige Produkte gewonnen werden.

9. Verfahren nach einem der Ansprüche 1 bis 8, **dadurch gekennzeichnet, dass** mindestens 60 mol-%, insbesondere mindestens 80 mol-% der Produkte des Destilliersäulen-Systems zur Stickstoff-Sauerstoff-Trennung als gasförmige Druckprodukte gewonnen werden.

10. Vorrichtung zur Tieftemperaturzerlegung von Luft mit
- einem Destilliersäulen-System zur Stickstoff-Sauerstoff-Trennung, das eine Hochdrucksäule (2), eine Niederdrucksäule (3) äufweist,
- Mitteln zum Verdichten eines Einsatzluftstrom auf einen Druck von 10 bar oder mehr, insbesondere von 12 bar oder mehr,
- Mitteln zum Reinigen des verdichteten Einsatzluftstroms verdichtet,
- Mitteln zum Einleiten des gereinigten Einsatzluftstroms (1) in die Hochdrucksäule (2),
- Mitteln zum Überleiten einer ersten, sauerstoffangereicherten Fraktion (5) aus der Hochdrucksäule (2) in die Niederdrucksäule (3),
- Mitteln zum Überleiten einer zweiten, stickstoffangereicherten Fraktion (13) aus der Hochdrucksäule (2) in die Niederdrucksäule (3), und mit
- Mitteln zum Gewinnen einer Sauerstofffraktion (17, 18) aus der Niederdrucksäule (3) als gasförmiges Sauerstoff-Druckprodukt,
**gekennzeichnet durch**
- einen Kreislaufverdichter (27) zum Verdichten eines Kreislauffluids (26, 29),
- einen ersten Kondensator-Verdampfer (20) zum Verdampfen eine dritten, flüssige Fraktion aus der Hochdrucksäule und zum Verflüssigen des verdichteten Kreislauffluids (19),
- Mittel zum Einleiten in dem ersten Kondensator-Verdampfer (20) erzeugten Dampfs in die Hochdrucksäule (2),
und mit
- Mitteln zum Entnehmen des Kreislaufverdichters (27) aus der Hochdrucksäule (2), die mit dem Eintritt des Kreislaufverdichters (27) verbunden sind und Mitteln zum Einleiten des in dem ersten Kondensator-Verdampfer (20) verflüssigten Kreislauffluids (21) in die Hochdrucksäule wird,
oder
- das Kreislauffluid (24, 26) stromaufwärts des Kreislaufverdichters (27) aus der Hochdrucksäule (2) entnommen und das in dem ersten Kondensator-Verdampfer (20) erzeugte flüssige Kreislauffluid (21) mindestens teilweise in die Hochdrucksäule (2) eingeleitet wird,
oder
- einem zweiten Kondensator-Verdampfer zum Verflüssigen einer vierten, gasförmigen Fraktion aus der Hochdrucksäule (2), die einen höheren Stickstoffgehalt als die dritte Fraktion aufweist, und zum Verdampfen des in dem ersten Kondensator-Verdampfer (20) erzeugten flüssigen Kreislauffluids (21) und Mitteln zum Entnehmen des Kreislaufverdichters (27) aus dem zweiten Kondensator-Verdampfer (30).
